# EUROPÄISCHE PATENTSCHRIFT

(11) **EP 0 193 649 B1**
(45) Veröffentlichungstag und Bekanntmachung des Hinweises auf die Patenterteilung: **11.05.1988**
(21) Anmeldenummer: 85115892.3
(22) Anmeldetag: 13.12.1985
(51) Int. Cl.: C21D 9/00, F27D 5/00

(54) **Glühkorb**
Annealing basket
Corbeille de recuit

(30) Priorität: 02.03.1985 DE 3507439
(43) Veröffentlichungstag der Anmeldung: 10.09.1986
(73) Patentinhaber: Klefisch, Rudolf, D-5000 Köln 41 (DE)
(72) Erfinder: Klefisch, Rudolf, D-5000 Köln 41 (DE)
(74) Vertreter: Selting, Günther, Dipl.-Ing.

(56) Entgegenhaltungen:
- EP-A- 0 015 373
- DE-A- 1 222 522
- DE-A- 1 900 105
- DE-A- 2 817 718

## Beschreibung

Die Erfindung betrifft einen Glühkorb mit geschlossenem oder rostförmigen Boden, der an den Rändern einstückig angeformte aufragende Pfeiler aufweist, und mit einem auf den Pfeilern ruhenden Rahmen, der an den Pfeilern über dehnungsbewegliche Ösenverbindungen unverlierbar befestigt ist, wobei jede Ösenverbindung einen durch eine Öse hindurchragenden Zapfen aufweist, dessen Ende eine nicht durch die Öse hindurchpassende Verdickung trägt.

Glühkörbezum Transport von Glühgut durch einen Glühofen und auch zum Abschrecken des Glühgutes in Abschreckungsflüssigkeit sind grossen Temperaturschwankungen und örtlichen Temperaturdifferenzen ausgesetzt, so dass sie grosse Wärmespannungen erleiden. Die grösste thermische Beanspruchung tritt an dem Rahmen auf, der die obere Randeinfassung des Glühkorbes bildet.

Bei einem bekannten Glühkorb der eingangs genannten Art (DE-OS 2817718) ist der Boden zusammen mit den ihm angeformten aufragenden Pfeilern als einstückiges Gussteil hergestellt. In Nuten an den oberen Enden der Pfeiler ist der als separates Teil hergestellte Rahmen eingesetzt. Die Befestigung des Rahmens an den Pfeilern erfolgt mit Ösen oder Rähmchen, die nach unten hin von der Aussenseite des Rahmens abstehen und verdickte Köpfe der Pfeiler übergreifen. Bei der Herstellung des Rahmens werden für jede Öse nur zwei Stege gegossen. Der die Öse schliessende dritte Steg wird als Schlussglied später angeschweisst, nachdem der Rahmen auf die Enden der Pfeiler aufgesetzt worden ist. Dieses Anschweissen der Schlussglieder erfordert an jeder Öse zwei Schweissstellen und zusätzlich den Einsatz von Fremdmaterial für das Schlussglied. Dies ergibt einen hohen Aufwand an manueller Fertigungsarbeit und Herstellungskosten.

Der Erfindung liegt die Aufgabe zugrunde, einen Glühkorb der eingangs genannten Art im Hinblick auf einfachere Fertigungsmöglichkeiten zu verbessern.

Die Lösung dieser Aufgabe besteht erfindungsgemäss darin, dass die Ösen den Pfeilern oder den Rahmen einstückig angegossen und horizontal ausgerichtet sind und dass die Verdickungen an den sich vertikal erstreckenden Zapfen angeschweisst sind.

Bei dem erfindungsgemässen Glühkorb werden die Ösen nicht in einem späteren Fertigungsschritt durch ein Schlussglied vervollständigt, sondern sie werden beim Giessen des Bodens oder des Rahmens diesem Boden oder Rahmen vollständig angeformt. Bei der Montage des Rahmens an den Enden der Pfeiler des Bodens werden die vertikalen Zapfen in die horizontalen Ösen eingesteckt. Die Verriegelung erfolgt anschliessend durch Anschweissen der Verdickungen an den durch die Ösen hindurchragenden Enden der Zapfen. Hierbei ist für die Verriegelung jeder Ösenverbindung nur ein einziger Schweissvorgang erforderlich. Vorzugsweise bestehen die Verdickungen aus Schweisspunkten, wobei jeder Schweisspunkt durch Schweissmaterialauftrag erzeugt ist. Hierbei wird ausser dem Schweissmaterial kein zusätzliches Fremdmaterial benötigt. Die Schweisspunkte können auf einfache Weise durch gezieltes Ansetzen einer Schweisselektrode an die Zapfen hergestellt werden, wobei jedoch darauf zu achten ist, dass die Schweisspunkte einen Abstand von der Öse haben, damit diese nicht eingeklemmt wird und die Dehnungsbeweglichkeit der Ösenverbindung beibehalten wird.

Vorzugsweise sind die Ösen dem Rahmen angeformt und die Pfeiler weisen an ihren Innenseiten horizontale Standflächen für den Rahmen auf. Die Standflächen, die zum Innern des Glühkorbs nicht durch aufragende Teile begrenzt sind, erlauben Bewegungen des Rahmens in bezug auf den Boden bzw. die Pfeiler. Ausserdem wird erreicht, dass die Innenseite des Rahmens weitgehend bündig ist mit den inneren Begrenzungen der Pfeiler, so dass ein in den Glühkorb eingesetztes Drahtgitter am Übergang zwischen Pfeilern und Rahmen nicht verbogen wird.

Der obere Rahmen kann einstückig hergestellt werden, besteht jedoch zweckmässigerweise aus separaten Rahmenleisten. Wenn der Rahmen aus separaten Leisten besteht, können sich diese Rahmenleisten unabhängig voneinander ausdehnen und bewegen. Ausserdem lassen sich die Rahmenleisten in separaten Giessformen einfacher herstellen als ein einstückiger Rahmen.

Gemäss einer bevorzugten Weiterbildung der Erfindung ist vorgesehen, dass die Pfeiler an den Ecken des Bodens jeweils durch zwei Ösen der beiden angrenzenden Rahmenleisten hindurchragen und dass die beiden Ösen in unterschiedlichen Höhen angeordnet sind. Hierdurch ergibt sich, bei einem mehrteiligen Rahmen eine einfache Gestaltung der Eckverbindungen.

Der erfindungsgemässe Glühkorb hat nicht nur den Vorteil eines einfachen konstruktiven Aufbaus, sondern er ist auch stapelbar und auf dem Ofenboden verschiebbar. Die Ösenverbindungen liefern das in allen Richtungen erforderliche Spiel bzw. die Dehnungsbeweglichkeit zwischen Boden und Rahmen.

Im folgenden werden unter Bezugnahme auf die Zeichnungen Ausführungsbeispiele der Erfindung näher erläutert.

Es zeigen:
Fig. 1 eine perspektivische Ansicht eines Bodens mit dem darauf zu befestigenden oberen Rahmen, der aus einzelnen Rahmenleisten besteht,
Fig. 2 einen Schnitt durch eine Ösenverbindung bei dem Glühkorb nach Fig. 1,
Fig. 3 eine Ansicht einer Eckverbindung bei dem Glühkorb nach Fig. 1, und
Fig. 4 einen Schnitt durch eine andere Ausführungsform der Ösenverbindung.

Der dargestellte Glühkorb weist einen Boden 10 und einen oberen Rahmen 11 auf. Der Boden 10 besteht aus einem einstückigen Teil aus einem ebenen Bodehrost 12 aus einander kreuzenden Gitterstäben und am Rand des Bodenrostes aufragenden senkrechten Pfeilern 13, die jeweils in die Gitterstäbe des Bodenrostes übergehen. Jeder Pfeiler 13 weist an seiner Innenseite eine horizontale Aufstandfläche 14 auf, die nach aussen durch einen aufragenden Zapfen 15 begrenzt ist und zum Innern des Glühkorbs in frei ausläuft, d.h. nicht durch aufragende Teile begrenzt ist.

Auf die Standflächen 14 der Pfeiler 13 wird der obere Rahmen 11 gestellt. Dieser Rahmen ist, ebenso wie der Boden 10, rechteckig und er besteht aus den beiden längslaufenden Rahmenleisten 16 und den beiden querlaufenden Rahmenleisten 17. Diese Rahmenleisten 16 und 17 sind separate Gussteile. Jede der Rahmenleisten besteht aus einem hochkant stehenden Streifen, an dem aussen in der Nähe der Unterkante zahlreiche Ösen 18 abstehen. Die Ösen 18 verlaufen horizontal, d.h. sie haben vertikale Durchtrittsöffnungen. Die rechteckigen Ösen 18 sind an einer Seite durch den Streifen der jeweiligen Rahmenleiste 16 bzw. 17 begrenzt und an den drei anderen Seiten durch die U-förmig angeordneten Ösenstege. Die Höhe einer jeden Öse beträgt etwa die Hälfte der Höhe des Streifens der Rahmenleiste.

Die querlaufenden Rahmenleisten 17 haben jeweils zwei angeformte Handgriffe 19.

Wie Fig. 2 zeigt, steht jede Rahmenleiste 17 mit ihrer Unterseite auf den horizontalen Standflächen 14 der Pfeiler 13, wobei die Innenseiten der Pfeiler 13 mit der Innenseite der Rahmenleiste 16 bzw. 17 fluchten. Dies bedeutet, dass die Stärke der Rahmenleiste 17 annähernd der Breite der Standfläche 14 entspricht. Das Loch 20 der Öse 18 hat Übermass gegenüber dem Querschnitt des Zapfens 15, der das obere Ende des Pfeilers 1 3 bildet. Der Zapfen 15 ragt durch das Loch 20 hindurch. Da die Höhe des Zapfens 15 etwa gleich der Höhe der Rahmenleiste 17 ist, schliesst die Oberseite des Zapfens 15 bündig mit der Rahmenleiste 17 ab.

Zur Verhinderung des Entfernens der Rahmenleiste 17 von dem Pfeiler 13 ist an dem aus der Öse 18 herausragenden Bereich des Zapfens 15 eine Verdickung 21 in Form eines Schweisspunktes angebracht. Die Verdickung 21 hat einen Abstand a von der Oberseite der Öse 18, um die erforderliche Dehnungsbeweglichkeit sicherzustellen. Bei der Erzeugung des Schweisspunktes 21 kann ein Abstandsstreifen auf die Oberseite der Öse 18 gelegt werden, um den Abstand a einzuhalten. Der Abstandsstreifen wird anschliessend wieder entfernt.

Fig. 3 zeigt eine Eckverbindung des Rahmens 11 des Glühkorbs. An dem betreffenden Pfeiler 13' ist die Standfläche 14 tiefer angeordnet als bei den übrigen Pfeilern. An dem Ende der Rahmenleiste 16 ist eine nach unten gezogene Verlängerung vorgesehen, an der eine Öse 18' angeordnet ist, welche auf der Standfläche 14 aufliegt. Auf die Öse 18' ist die querlaufende Rahmenleiste 17 mit der Öse 18 aufgesetzt, wobei der Zapfen 15 durch beide Ösen 18 und 18' hindurchgeht.

Fig. 4zeigtein Ausführungsbeispiel, bei dem die Ösen 18 den Pfeilern 13 angeformt sind, während die Zapfen 15, die vertikal durch die Ösen 18 hindurchgehen, von der Rahmenleiste 17 nach unten abstehen. An dem aus der Öse 18 nach unten herausragenden Ende des Zapfens 15 befindet sich die nachträglich angebrachte Verdickung 21 in Form eines Schweisspunktes. Die Standfläche 14 befindet sich bei diesem Ausführungsbeispiel am oberen Ende des Pfeilers 13.

## Patentansprüche

1. Glühkorb mit geschlossenem oder rostförmigen Boden, der an den Rändern einstückig angeformte, aufragende Pfeileraufweist, und mit einem auf den Pfeilern ruhenden Rahmen, der an den Pfeilern über dehnungsbewegliche Ösenverbindungen unverlierbar befestigt ist, wobei jede Ösenverbindung einen durch eine Öse hindurchragenden Zapfen aufweist, dessen Ende eine nicht durch die Öse hindurchpassende Verdickung trägt, dadurch gekennzeichnet, dass die Ösen (18) den Pfeilern (13) oder dem Rahmen (11) einstückig angegossen und horizontal ausgerichtet sind und dass die Verdickungen (21 ) an den sich vertikal erstreckenden Zapfen (15) angeschweisst sind.

2. Glühkorb nach Anspruch 1, dadurch gekennzeichnet, dass die Verdickungen (21) aus Schweisspunkten bestehen.

3. Glühkorb nach Anspruch 1 oder 2, dadurch gekennzeichnet, dass die Ösen (18) dem Rahmen (11) angeformt sind und dass die Pfeiler (13) an ihren Innenseiten horizontale Standflächen (14) für den Rahmen (11) aufweisen.

4. Glühkorb nach einem der Ansprüche 1 bis 3, dadurch gekennzeichnet, dass der Rahmen (11) aus separaten Rahmenleisten (16, 17) besteht.

5. Glühkorb nach Anspruch 4, dadurch gekennzeichnet, dass die Pfeiler (13') an den Ecken des Bodens (10) jeweils durch zwei Ösen (18, 18') der beiden angrenzenden Rahmenleisten (17, 17) hindurchragen und dass die Ösen (18, 18') in unterschiedlichen Höhen angeordnet sind.

## Claims

1. Annealing box comprising a closed or grid- shaped bottom having its edges provided with integrally formed upright posts, and a frame resting on the posts, which frame is undetachably fastened to the posts by eye-lug connections movable upon extension, each eye-lug connection being provided with a pin extending through an eye-lug, the end of which pin carries a thickened portion that does not go through the eye-lug, characterized in that the eye-lugs (18) are integrally welded to the posts (13) or the frame (11) and are horizontally oriented, and in that the thickened portions (21) are welded to the vertically extending pins (15).

2. Annealing box according to claim 1, characterized in that the thickened portions (21) consist of welding spots.

3. Annealing box according to claim 1 or 2, characterized in that the eye-lugs (18) are integral with the frame (11) and in that the posts (13) have their inner sides provided with horizontal supporting faces (14) for the frame (11).

4. Annealing box according to any one of claims 1 to 3, characterized in that the frame (11) consists of separate frame bars (16, 17).

5. Annealing box according to claim 4, characterized in that the posts (13') at the edges of the bottom (10) each extend through two eye-lugs (18, 18') of the two abutting frame bars (17, 17) and that the two eye-lugs (18, 18') are arranged at different heights.

## Revendications

1. Corbeille de recuit comprenant, d'une part, un fond fermé ou en forme de grille qui comporte des jambes dressées vers le haut et venues de matière avec lui sur ses bords et, d'autre part, un cadre reposant sur ces jambes et qui est fixé sur elles de manière imperdable par des liaisons à oeillet qui sont mobiles à la dilatation, chaque liaison à œillet comportant un doigt qui traverse un oeillet et dont l'extrémité porte une surépaisseur ne passant pas à travers l'œillet, caractérisée en ce que les œillets (18) sont réalisés venus de coulée en une seule pièce avec les jambes (13) ou le cadre (11) et sont orientés horizontalement et en ce que les surépaisseurs (21 ) sont rapportées par soudage sur les doigts (15) qui s'étendent verticalement.

2. Corbeille de recuit suivant la revendication 1, caractérisée en ce que les surépaisseurs (21 ) sont constituées par des points de soudure.

3. Corbeille de recuit suivant la revendication 1 ou 2, caractérisée en ce que les œillets (18) sont venus de matière avec le cadre (11 ) et en ce que les jambes (13) comportent sur leurs faces intérieures des surfaces horizontales (14) de positionnement du cadre (11).

4. Corbeille de recuit suivant l'une des revendications 1 à 3, caractérisée en ce que le cadre (11) est constitué de barreaux de cadre (16, 17) séparés.

5. Corbeille de recuit suivant la revendication 4, caractérisée en ce que, aux coins du fond (10), chacune des jambes (13') traverse deux œillets (18,18') des deux barreaux de cadre (17,17) adjacents et en ce que ces deux œillets (18,18') sont situés à des hauteurs différentes.
